# EUROPÄISCHE PATENTSCHRIFT

(11) **EP 0 609 693 B1**
(45) Veröffentlichungstag und Bekanntmachung des Hinweises auf die Patenterteilung: **23.07.1997**
(21) Anmeldenummer: 94100677.7
(22) Anmeldetag: 19.01.1994
(51) Int. Cl.: B41F 7/30

(54) **EINRICHTUNG ZUM EINFANGEN EINES VAGABUNDIERENDEN AEROSOL IN EINER ROTATIONSDRUCKMASCHINE**
DEVICE FOR CAPTURING VAGRANT AEROSOL IN A ROTARY PRINTING MACHINE
DISPOSITIF POUR CAPTER AEROSOL VAGABOND DANS UNE MACHINE D'IMPRESSION ROTATIVE

(30) Priorität: 25.01.1993 DE 4301950
(43) Veröffentlichungstag der Anmeldung: 10.08.1994
(73) Patentinhaber: KOENIG & BAUER-ALBERT AKTIENGESELLSCHAFT, 97080 Würzburg (DE)
(72) Erfinder: Schoeps, Martin, D-97261 Güntersleben (SE)

(56) Entgegenhaltungen:
- DE-C- 622 359
- US-A- 2 856 848
- US-A- 3 093 067
- US-A- 3 139 028
- US-A- 4 044 674

## Beschreibung

Die Erfindung betrifft eine Einrichtung zum Einfangen eines vagabundierenden Aerosol entsprechend dem Oberbegriff des Patentanspruches 1.

Durch die US-A-31 39 028 ist eine gattungsgemäße Einrichtung zum Einfangen von vagabundierendem Aerosol in einer Druckmaschine bekanntgeworden. Die Einrichtung ist in der Nähe des Umfanges einer Receptorwalze angeordnet, wobei sie mit mindestens einer weiteren Walze zusammenwirkt, auf welche sie einen Flüssigkeitsauftrag abgibt. Die gattungsgemäße Einrichtung ist - in Drehrichtung der Receptorwalze gesehen - vor einer Berührungsstelle der Receptorwalze mit der mit ihr zusammenwirkenden Walze angeordnet. Die Einrichtung ist außerdem auf die Receptorwalze selbst hin ausgerichtet.

Die DE-PS 622359 zeigt ebenfalls eine Einrichtung zum Einfangen von vagabundierendem Aerosol. Diese Einrichtung ist ebenfalls auf eine Receptorwalze hin ausgerichtet.

Durch die US-A-40 44 674 ist eine Befeuchtungseinrichtung bekanntgeworden, bei welcher mittels einer Sprühvorrichtung Feuchtmittel auf Feuchtmittelwalzen aufgebracht werden, welche das Feuchtmittel über Feuchtauftragswatzen auf einen Plattenzylinder übertragen. Dabei werden in axialer Richtung über den Feuchtmittelwalzen angeordnete Sprühdüsen beidseits durch in gleicher Richtung verlaufende Sprühschilde gegen austretendes Feuchtmittel abgeschirmt.

Durch die US-A-41 43 596 ist ein Bürstenfeuchtwerk und durch die US-A-40 34 670 ist ein Schleuderfeuchtwerk zum Aufbringen von Feuchtmittel auf Feuchtmittelwalzen einer Rotationsdruckmaschine bekanntgeworden.

Nachteilig bei diesen Einrichtungen ist, daß das gegen eine oder mehrere Feuchtmittelwalzen gesprühte Feuchtmittel als Aerosol teilweise unkontrolliert im Druckwerksraum umherschwebt. Nach der US-PS 40 44 674 tritt Feuchtmittel in Form von Aerosol aus einem Spalt zwischen der Manteloberfläche der Feuchtmittelwalzen und den Kanten der axial verlaufenden Sprühschilde aus, zumal dann, wenn das Feuchtmittel mit einem Hochgeschwindigkeitsstrahl aus der Düse austritt und die Feuchtmittelwalzen mit einer glatten, harten Mantelfläche ausgeführt sind. Ein in solcher Art austretendes Aerosol ist jedoch unerwünscht, da einerseits ein Verlust an Feuchtmittel eintritt und andererseits das durch den Spalt austretende Feuchtmittel bzw. Aerosol bereits mit vom Plattenzylinder zurückgeführten Farbpartikeln angereichert sein kann. Diese Farbpartikel können sich in der Nähe des Düsenaustritts absetzen, was zu Verengungen des Düsenaustritts und somit zu Veränderungen des Sprühkegels des austretenden Feuchtmittels führen kann, was wiederum Unregelmäßigkeiten beim Feuchtmittelauftrag zur Folge hat.

Der Erfindung liegt die Aufgabe zugrunde, eine Einrichtung zum Verhindern des Niederschlages unerwünschter aerosolartiger Medien auf Teile einer Rotationsdruckmaschine zu schaffen.

Erfindungsgemäß wird diese Aufgabe durch die Merkmale des kennzeichnenden Teils des Patentanspruches 1 gelöst.

Durch die Erfindung treten insbesondere folgende Vorteile ein: Durch das Abführen der unerwünschten Feucht- und / oder Farbpartikel in flüchtiger Form wird je nach Verwendungszweck Druckfarbe oder Feuchtmittel bzw. Reinigungsflüssigkeit zurückgewonnen. Somit werden auch unerwünschte Farbpartikel entfernt, die nicht durch die Übertragungswalzen sofort weitertransportiert werden können, so daß zumindest der durch die Düsenaustrittsöffnung austretende Sprühkegel nicht in seinem Querschnitt beeinträchtigt wird. Weiterhin kann durch das Verhindern des unerwünschten Absetzens feinstverteilter Partikel auf Maschinenteile auf korrosionsbeständige Überzüge dieser Maschinenteile verzichtet werden.

Die Erfindung wird an mehreren Ausführungsbeispielen näher erläutert. Die zugehörigen Zeichnungen zeigen in
- Fig. 1: eine schematische Seitenansicht einer erfindungsgemäßen Vorrichtung,
- Fig. 2: einen Schnitt II - II nach Fig. 1,
- Fig. 3: eine vergrößerte Darstellung der Abführvorrichtung am Walzeneinlaufspalt,
- Fig. 4: eine schematische Seitenansicht einer erfindungsgemäßen Vorrichtung in einem zweiten Ausführungsbeispiel,
- Fig. 5: ein drittes Ausführungsbeispiel einer erfindungsgemäßen Vorrichtung,
- Fig. 6: ein viertes Ausführungsbeispiel einer erfindungsgemäßen Vorrichtung

Nach Fig. 1 ist die schematische Seitenansicht einer erflndungsgemäßen Vorrichtung dargestellt, welche aus einer insgesamt mit 1 bezeichneten Übertragungseinrichtung bzw. Tröpfchenerzeugereinrichtung für ein tröpfchenfähiges Medium und aus einer insgesamt mit 2 bezeichneten Abführeinrichtung bzw. Aerosol-Fangeinrichtung für ein tröpfchenfähiges Medium besteht. Beide Einrichtungen 1, 2 sind gemeinsam in einem Gehäuse 3 untergebracht, welches sich in axialer Richtung zu zwei Übertragungswalzen erstreckt, welche als Receptorwalze 4 und eine mit dieser zusammenwirkenden Glättungswalze 6 ausgeführt sind. Die Receptorwalze 4 steht über eine weitere Übertragungswalze 7 mit einem Plattenzylinder 8 in Verbindung. Die Einrichtungen 1, 2 sind in einem Winkel , der in einem Bereich von drei bis 90° liegen kann, angeordnet. Dabei ist es auch möglich, die Einrichtungen 1, 2 im Gehäuse 3 um eine Senkrechte 11 zu schwenken, so daß eine zur Senkrechten 11 spiegelbildlich angeordnete Zylindergruppe, analog der mit den Walzen 4, 6, 7 und dem Zylinder 8, ebenfalls mit einem tröpfchenfähigen Medium beaufschlagt werden kann. Das Gehäuse 3 ist im Querschnitt etwa U - förmig ausgebildet und ist mit seinen freien Kanten 12, 13 gegen die Mantelfläche der Glättungswalze 6 bzw. der Receptorwalze 4 gerichtet. Der Abstand der freien Kanten 12, 13, gegen die Walzen 6, 4 ist minimal und kann im Bereich von 0,5 bis 25 mm liegen. Im unteren bzw. hinteren Teil des Gehäuses 3 befinden sich mehrere, in axialer Richtung angeordnete Drüsen 14, 16, der Erzeugereinrichtung 1, vorzugsweise Flachstrahldüsen, von denen in Fig. 2 lediglich zwei Düsen 14, 16 dargestellt sind. Die Düsen 14, 16 sind formschlüssig in einem gehäusefesten Halteelement 17, z. B. einem sich in axialer Richtung erstreckendem Blechstreifen befestigt. Die Düsen 14, 16 stehen jeweils mit einem Magnetventil 18 in Verbindung, welches über einen elektrischen Anschluß 19 die Zufuhr von Feuchtmitteln steuert. Die Feuchtmittelzufuhr erfolgt über einen Anschluß 21 am Magnetventil 18. Die obere freie, sich in axialer Richtung zu den Walzen 4, 6 erstreckende Kante 12 des im Querschnitt U - förmigen Gehäuses 3 ist mit seinem nachfolgendem oberen Gehäuseteil 22 um ein Scharnier 23 schwenkbar, so daß nach Vorschwenken des oberen Gehäuseteils 22 nur noch das Halteelement 17 mit den Düsen 14, 16 stehen bleibt, was an einem unteren Gehäuseteil 24 befestigt ist. Im vorderen, in Richtung der Walzen 4, 6 geöffneten Teil des Gehäuses 3 sind die beiden Einrichtungen 1, 2 untergebracht. Beide Einrichtungen 1, 2 sind durch ein Leitblech 26 getrennt, welches parallel zu den Gehäuseteilen 22, 24 angeordnet ist und sich in axialer Richtung der Walzen 4, 6 erstreckt. Ein sich in Richtung der Walzen 4, 6 erstreckendes Ende 27 des Leitbleches 26 ist mit seiner sich in axialer Richtung zu den Walzen 4, 6 erstreckenden Kante 28 kurz vor der Mantelfläche der Receptorwalze 4 angeordnet. Dazu ist das Leitblech 26 in Richtung B auf die Walzen 4, 6 verstellbar angeordnet, so daß ein zwischen der Kante 28 (Fig. 3) des Leitbleches 26 und der Mantelfläche der Receptorwalze 4 befindlicher Spalt f in seiner Größe etwa zwischen 0,5 bis 25 mm einstellbar ist. Dazu kann das Leitblech 26 zweiteilig ausgeführt sein und gegenseitig überlappt, so daß dies mittels angedeuteter Schrauben 31 und dem auf dem oberen Teil des Leitbleches 26 befindlichen Langlöchern in Pfeilrichtung B bewegbar ist. Das Leitblech 26 wird durch auf dem unteren Gehäuseteil 24 formschlüssig angeordneten Stützen 32, 33 gehalten. Die Stützen 32, 33, sind in Bewegungsrichtung C mittels einer Gewindespindel 34 und einer daran befestigten Handhabe, z. B. einer Rändelmutter 36 höhenverstellbar. Somit wird gleichzeitig das Leitblech 26 in dieser Bewegungsrichtung C verstellt. Das Leitblech 26 ist in Richtung seines zweiten Endes 37 rechtwinklig in Richtung unteres Gehäuseteil 24 abgewinkelt und reicht bis zum unteren Gehäuseteil 24. Das Leitblech 26 ist in Richtung C höhenverstellbar. Das Leitblech 26 ist derart abgewinkelt, daß sein zweites Ende 37 in einem Abstand d zum parallel verlaufenden Haltelement 17 verläuft, so daß ein Kanal 39 für die Abführeinrichtung gebildet wird, durch welchen eine Ableitung von Feucht- oder Farbpartikeln erfolgen kann. Am Ende diese Kanals 39 sind ein oder mehrere Abführstutzen 41 am unteren Gehäuseteil (24) angeordnet, welcher über nichtdargestellte Reinigungs- oder Filteranlage verbunden ist. Das Leitblech 26 weist in der Nähe der Düsen 14, 16 U - förmige Aussparungen 42 auf, durch welche die Sprühköpfe der Düsen 14, 16 hindurchragen. Die Einrichtungen 1, 2 werden stirnseitig durch die Seitenschilde 43, 44 begrenzt, die der Kontur der Walzen 4, 6 angepaßt sind.

Die in dem Gehäuse 3 angeordneten Einrichtungen 1, 2 sind bezüglich der Walzen 4, 6 so angeordnet, daß ein Sprühstrahl 46 der Düsen 14, 16 auf die Mantelfläche der Receptorwalze 4 gerichtet ist. Eine in Richtung der Walzen 4, 6 gerichtete Öffnung 47 der Abführeinrichtung 2 zielt auf eine Berührungslinie 55 zwischen der Receptorwalze 4 und der Glättungswalze 6 auf ihrer gesamten axialen Länge. Die Öffnung 47 weist eine im Querschnitt gesehene, lichte Weite e auf.

Die Funktionsweise der Vorrichtung ist wie folgt:
Von den Düsen 14, 16 wird z. B. Feuchtmittel auf die sich in Uhrzeigerrichtung drehende Receptorwalze 4 aufgebracht und von dieser in Richtung Berührungslinie 55, der mit der sich im Gegenuhrzeigersinn drehenden Glättungswalze 6 gebildet wird, weitertransportiert. Durch das Aufbringen des Feuchtmittels entstehen Aerosole, also leichtflüchtige, nebelförmige Teilchen, die von der um die Receptorwalze 4 zirkulierenden Luftströmung in Drehrichtung der Receptorwalze 4 mitgerissen werden. Diese hinter der Kante 28 austretenden Teilchen werden durch die Öffnung 47 abgeführt. Dabei dient die Kante 28 des ersten Endes 27 des Leitbleches 26 strömungstechnisch als Abrißkante, so daß die flüchtigen Aerosole hinter der Kante 28 umgelenkt und abgeleitet werden. Die Luftströmungen der Glättwalze 6 und der Receptorwalze 4 werden im Walzeneinlaufspalt 48 auf Grund physikalischer Gegebenheiten in Richtung Abführeinrichtung 2 umgelenkt. Somit werden die leichtflüchtigen Teilchen durch die Öffnung 47 abgeführt. Dadurch werden bisher ungenutzte Partikel des Feuchtmittels zurückgewonnen. Dies trifft auch auf die im Gegenuhrzeigersinn drehende Glättungswalze 6 zu, welche zum Teil Aerosole wieder rückführt, welche nunmehr kontrolliert abgeführt werden können. Weiterhin werden über die Übertragungswalze 7 auf die Receptorwalze 4 Farbpartikel vom Plattenzylinder 8 zurückübertragen, welche bisher unkontrolliert in der Übertragungseinrichtung 1 umherschwebten und sich in der Nähe der Öffnungen der Düsen 14, 16 absetzen konnten. Diese Farbpartikel werden nunmehr ebenfalls abgesaugt.

Die in der Nähe der Receptorwalze 4 abzüglich eines Spaltes 29 befindliche Kante 28 des ersten Endes 27 des Leitbleches 26 kann verschiedene Querschnitte aufweisen, z. B. in Richtung des oberen Gehäuseteils 22 oder des unteren Gehäuseteils 24 abgewinkelt sein, scharfkantig oder rundkantig ausgeführt sein. Die Kante 28 kann auch mit einem Wulst versehen sein, der im Querschnitt gesehen kreisförmig ist mit einem Durchmesser, der der zwei- bis vierfachen Materialdichte des Endes 27 des Leitbleches 26 entspricht. Die Kante 28 kann auch rechtwinklig in einfacher Materialdicke ausgeführt sein.

Es ist auch möglich, statt der Sprühdüsen 14, 16 ein Schleuderfeuchtwerk oder ein Bürstenfeuchtwerk einzusetzen, um Feuchtmittel auf einen Plattenzylinder zu übertragen. Weiterhin ist es mit der erfindungsgemäßen Vorrichtung möglich, Reinigungsmittel auf Farbauftragswalzen, Farbreibzylinder, Farbübertragungswalzen und Gummituchzylinder aufzubringen. Darüberhinaus ist der Einsatz der erfindungsgemäßen Vorrichtung beim Auftrag von Farbe auf Walzen eines Farbwerkes möglich.

Entsprechend der Darstellung nach Fig. 4 ist ein zweites Ausführungsbeispiel einer erfindungsgemäßen Vorrichtung gezeigt. Hier ist in einem Gehäuse 3 nur die Übertragungseinrichtung 1 für tröpfchenfähige Medien, z. B. in Form eines Sprühfeuchtwerkes angeordnet. Das Gehäuse 3 besteht ebenfalls aus einem oberen und einem unteren Gehäuseteil 22, 24, wobei das obere Gehäuseteil 22 mittels eines Scharnieres 23 schwenkbar ist. Eine gehäusefeste Halterung 17 zur Aufnahme der Düse 16 mit dem dazugehörigen Magnetventil 18 ist unterhalb des oberen Gehäuseteils 22 abgewinkelt und dient dem oberen angelenkten Gehäuseteil 22 als Auflage. Auf dem oberen Gehäuseteil 22 ist eine insgesamt mit 49 bezeichnete Abführeinrichtung mit einem Gehäuse 50 aufgesetzt, welches parallel zur Übertragungseinrichtung 1 angeordnet ist. und ein im Querschnitt nach Fig. 4 gesehen, U - förmiges Profil aufweist, dessen freie, in Richtung auf die Mantelfläche der Walzen 4, 6 gerichtete Kanten 51, 52 abzüglich einem Spalt 29 bis zur Walzenmantelfläche reichen. Dabei zielt eine Öffnung 53 des Gehäuses 50 der Abführeinrichtungichtung 49 auf den Walzeneinlaufspalt 48 zwischen der Receptorwalze 4 und der Glättungswalze 6, so daß vorzugsweise die erste Kante 51 in die Nähe der Mantelfläche 6 und die zweite Kante 52 der Abführeinrichtung 49 in die Nähe der Mantelfläche der Receptorwalze 4 geführt ist. Die Öffnung 53 weist ebenfalls eine lichte Weite e auf. Ein Ende der freien Kante 52 der Abführeinrichtung 49 kann mit einem anderem bereits beschriebenen Profil versehen sein. Das Gehäuse 50 der Abführeinrichtung 49 ist auf dem oberen Gehäuseteil 22 der Übertragungseinrichtung 1 mittels einer symbolisch angedeuteten Schwalbenschwanzführung 54 kraft- und formschlüssig verbunden, so daß die Abführeinrichtung 49 in Pfeilrichtung B bewegbar ist. Im Gehäuse 50 der Abführeinrichtung 49 kann eine Kühleinrichtung 56, durch im Querschnitt angedeutete Kühlschlangen, eingearbeitet sein oder wie dargestellt, außen auf dem Gehäuse 50 aufgebracht sein, so daß die abgeführten Partikel kondensieren können. Die Abführeinrichtung 49 ist mit einer Ableitung 57 für das abzuführende, z. B. abzusaugende Medium versehen. Ansonsten treffen die Ausführungen des ersten Ausführungsbeispiels zu.

Entsprechend einem weiteren Ausführungsbeispiel nach Fig. 5 ist eine Abführeinrichtung 58 vorgesehen, die aus einer auf dem oberen Gehäuseteil 22 angeordneten und parallel zu dieser verlaufenden Wanne 59 besteht, über welcher ein oder mehrere Kühlgeräte 61 angebracht sind, an welchen das überschüssige tropfenfähige Medium kondensiert, in die Wanne 59 abtropft und über die Ableitung 57 abgeführt wird. Es ist dann auch möglich, statt des Kühlgerätes 61 einen mit einem als Kathode oder Anode ausgebildeten Elektrode 62 in Form einer Metallplatte anzuordnen, an welcher sich das tröpfchenfähige Medium absetzt, sofern ein mit einer positiven oder negativen elektrischen Ladung versetztes Medium, z. B. Feuchtmittel durch die Übertragungseinrichtung 1, z. B. über die Düsen 14, 16 ausgebracht wird.

In einem weiteren Ausführungsbeispiel nach Fig. 6 ist eine Abführeinrichtung 63 vorgesehen, die eine analoge Funktion wie die in Fig. 4 gezeigte Abführeinrichtung 49 aufweist, die jedoch von der Übertragungseinrichtung 1 völlig getrennt angeordnet ist und wobei überschüssiges Medium aus einem Walzeneinlaufspalt 64 zwischen der Receptorwalze 4 und der Übertragungswalze 7 abgesaugt wird. Dabei ist die Übertragungseinrichtung 1 in Drehrichtung der Receptorwalze 4 gesehen, vor dem Walzeneinlaufspalt 64 angeordnet.

Die Aerosol(Nebel-)Fangeinrichtung 2; 49; 58; 63 ist in einem Abstand f zum Umfang und in einer Lage um den Umfang der Receptorwalze 4, in Drehrichtung der Receptorwalze 4 gesehen, vor oder nach einer Berührungslinie 55 der Receptorwalze 4 mit einer, mit ihr zusammenwirkenden unmittelbar nächsten Walze 6; 7 angeordnet.

### Teileliste

- 1: Tröpfchenerzeugereinrichtung
- 2: Aerosol-Fangeinrichtung
- 3: Gehäuse (1, 2)
- 4: Receptorwalze
- 5: -
- 6: Glättungswalze
- 7: Übertragungswalze
- 8: Plattenzylinder
- 9: Waagerechte
- 10: -
- 11: Senkrechte
- 12: Kante, freie (3)
- 13: Kante, freie (3)
- 14: Düse
- 15: -
- 16: Düse
- 17: Halteelement (16, 18)
- 18: Magnetventil
- 19: Anschluß, elektrischer (18)
- 20: -
- 21: Anschluß Feuchtmittel
- 22: Gehäuseteil, oberes (3)
- 23: Scharnier
- 24: Gehäuseteil, unteres (3)
- 25: -
- 26: Leitblech
- 27: Ende (26), erstes
- 28: Kante (27)
- 29: Spalt
- 30: -
- 31: Schraube (26)
- 32: Stütze (26)
- 33: Stütze (26)
- 34: Gewindespindel (33)
- 35: -
- 36: Rändelmutter (34)
- 37: Ende (26), zweites
- 38: -
- 39: Kanal (2)
- 40: -
- 41: Abführstutzen (24)
- 42: Aussparung (26)
- 43: Seitenschild (1, 2)
- 44: Seitenschild (1, 2)
- 45: -
- 46: Sprühstrahl (14, 16)
- 47: Öffnung (2)
- 48: Spalt
- 49: Abführeinrichtung
- 50: Gehäuse (49)
- 51: Kante freie (49)
- 52: Kante, freie (49)
- 53: Öffnung (49)
- 54: Schwalbenschwanzführung (50, 3)
- 55: Berührungslinie
- 56: Kühleinrichtung
- 57: Ableitung
- 58: Abführeinrichtung
- 59: Wanne
- 60: -
- 61: Kühlgerät (58)
- 62: Elektrode (58)
- 63: Abführeinrichtung
- 64: Spalt
- 65: -
- 66: -
- 67: Abführeinrichtung
- α: Winkel (3, 9)
- B: Bewegungsrichtung (26)
- C: Bewegungsrichtung (26)
- d: Abstand (3, 37)
- e: lichte Weite (47)
- f: Abstand

## Patentansprüche

1. Einrichtung zum Einfangen von, durch Aufschlagen von in einer Einrichtung zum Erzeugen von Flüssigkeitströpfchen erzeugten Tröpfchen, auf eine Receptorwalze entstehendes vagabundlerendes Aerosol, wobei die Einrichtung in der Nähe des Umfanges der Receptorwalze angeordnet ist, und die Receptorwalze mit mindestens einer weiteren, bezogen auf eine gemeinsame Berührungslinie (55), unmittelbar nächste Walze (6; 7) zusammenwirkt, auf welche sie einen Flüssigkeitsauftrag abgibt, zur Verwendung in einer Rotationsdruckmaschine, dadurch gekennzeichnet, daß die Einrichtung zum Einfangen (2; 49; 58; 63) - in Drehrichtung der Receptorwalze (4) gesehen - unmittelbar vor oder hinter der Berührungslinie (55) angeordnet und auf diese ausgerichtet ist.

2. Einrichtung nach Patentanspruch 1, dadurch gekennzeichnet, daß zum Erzeugen von Flüssigkeitströpfchen (1) ein Bürsten-, Schleuder- oder Sprühfeuchtwerk vorgesehen ist.

3. Einrichtung nach Patentanspruch 1, dadurch gekennzeichnet, daß zum Erzeugen von Flüssigkeitströpfchen (1) ein Sprühwerk für Druckfarbe vorgesehen ist.

4. Einrichtung nach den Patentansprüchen 1 bis 3, dadurch gekennzeichnet, daß die Einrichtung zum Einfangen (2; 39) von vagabundierendem Aerosol (2; 39) vor der Berührungslinie (55) angeordnet ist, daß sie als von der Berührungslinie (55) wegführender Abführkanal (39; 53) ausgeführt und mit der Einrichtung (1) zum Erzeugen von Tröpfchen formschlüssig verbunden ist.

5. Einrichtung nach den Patentansprüchen 1 bis 4, dadurch gekennzeichnet, daß die Einrichtung zum Einfangen von Aerosol (58) aus einem Kühlgerät (61) besteht, das oberhalb einer Abführwanne (59) angeordnet ist.

6. Einrichtung nach den Patentansprüchen 1 bis 5, dadurch gekennzeichnet, daß die Einrichtung zum Einfangen von Aerosol (58) aus einer über einer Wanne (59) angeordneten, als Kathode oder Anode ausgebildeten Elektrode (62) besteht, an welcher sich das vagabundierende, mit einer positiven oder negativen Ladung versehene Aerosol niederschlägt.

## Claims

1. A device for capturing stray aerosol produced by impacting droplets, generated in a device for generating liquid droplets, on a receptor roller, the device being arranged in the vicinity of the periphery of the receptor roller, and the receptor roller cooperating with at least one further - with respect to a common line of contact (55) immediately adjacent - roller (6; 7) which it supplies with a liquid coating, for use in a rotary printing machine, characterized in that the capturing device (2; 49; 58; 63) is arranged immediately before or after the line of contact (55) - as seen in the direction of rotation of the receptor roller (4) - and is aligned therewith.

2. A device according to Claim 1, characterized in that a brush-type damping system, centrifugal damping system or spray-type damping system is provided to generate liquid droplets (1).

3. A device according to Claim 1, characterized in that a spray system for printing ink is provided to generate liquid droplets (1).

4. A device according to Claims 1 to 3, characterized in that the device for capturing (2; 39) stray aerosol (2; 39) is arranged before the line of contact (55), and in that it is constructed as an outlet channel (39; 53) leading away from the line of contact (55) and is connected with form fit to the device (1) for generating droplets.

5. A device according to Claims 1 to 4, characterized in that the device for capturing aerosol (58) comprises a cooling apparatus (61) which is arranged above an outlet trough (59).

6. A device according to Claims 1 to 5, characterized in that the device for capturing aerosol (58) comprises an electrode (62) which is constructed as a cathode or anode, is arranged above a trough (59) and on which the stray aerosol, provided with a positive or negative charge, deposits.

## Revendications

1. Dispositif pour capter un aérosol voltigeant apparaissant lors de l'application sur un rouleau récepteur de gouttelettes produites dans un dispositif destiné à produire des gouttelettes de liquide, le dispositif étant agencé à proximité de la circonférence du rouleau récepteur et le rouleau récepteur coopérant avec au moins un autre rouleau (6 ; 7), immédiatement voisin par rapport à une ligne de contact (55) commune, sur lequel ce rouleau récepteur effectue une application de liquide, en vue d'une utilisation dans une presse rotative, caractérisé en ce que le dispositif de captage (2 ; 49 ; 58 ; 63) est placé - vu dans le sens de rotation du rouleau récepteur (4) - immédiatement devant ou derrière la ligne de contact (55) et est dirigé sur celle-ci.

2. Dispositif selon la revendication 1, caractérisé en ce qu'il est prévu pour produire des gouttelettes de liquide (1) un dispositif de mouillage à brosse, ou par projection centrifuge, ou à pulvérisation.

3. Dispositif selon la revendication 1, caractérisé en ce qu'il est prévu pour produire des gouttelettes de liquide (1) un dispositif à pulvérisation pour encre d'imprimerie.

4. Dispositif selon les revendications 1 à 3, caractérisé en ce que le dispositif de captage (2 ; 39) d'aérosol voltigeant (2 ; 39) est agencé avant la ligne de contact (55), en ce qu'il est construit comme un canal d'évacuation (39 ; 53) s'éloignant de la ligne de contact (55) et en ce qu'il est assemblé par sa forme même au dispositif producteur de gouttelettes (1).

5. Dispositif selon les revendications 1 à 4, caractérisé en ce que le dispositif de captage d'aérosol (58) est constitué d'un dispositif de refroidissement (61) qui est agencé au-dessus d'une cuve d'évacuation (59).

6. Dispositif selon les revendications 1 à 5, caractérisé en ce que le dispositif de captage d'aérosol (58) est constitué d'une électrode (62), agencée au-dessus d'une cuve (59) et conçue comme cathode ou comme anode, sur laquelle se dépose l'aérosol voltigeant muni d'une charge positive ou négative.
